# FASCICULE DE BREVET EUROPEEN

(11) **EP 1 949 941 B1**
(45) Date de publication et mention de la délivrance du brevet: **28.03.2012**
(21) Numéro de dépôt: 08000103.5
(22) Date de dépôt: 04.01.2008
(51) Int. Cl.: A63C 13/00

(54) **Dispositif de retenue d'une chaussure sur une raquette à neige**
Vorrichtung zur Befestigung eines Schuhs auf einem Schneeschuh
Device for attaching a boot to a snowshoe

(30) Priorité: 24.01.2007 FR 0700481
(43) Date de publication de la demande: 30.07.2008
(73) Titulaire: TSL Sport Equipment, 74290 Alex (FR)
(72) Inventeur: Gallay, Phillipe, 74220 La Clusaz (FR); Mallinjoud, Julie, 74940 Annecy Le Vieux (FR); Deloustal, Bruno, 74000 Annecy (DE)
(74) Mandataire: Gasquet, Denis

(56) Documents cités:
- EP-A- 0 681 855
- WO-A-2007/084580
- FR-A- 2 770 144
- US-A- 5 493 794
- US-A- 5 970 632
- US-A1- 2004 250 453

## Description

La présente invention concerne un dispositif de retenue d'une chaussure sur une raquette à neige et plus particulièrement la retenue de l'avant de cette dernière. L'invention concerne aussi une raquette équipée du dispositif.

Les raquettes à neige sont des engins connus depuis de très nombreuses années car utilisées depuis plusieurs siècles par les populations scandinaves pour se déplacer sur la neige. Jusqu'à nos jours, les raquettes à neige étaient utilisées à des fins utilitaires ou militaires, pour permettre aux populations et aux troupes alpines de se déplacer sur la neige pour leurs déplacements nécessités par la vie quotidienne. Actuellement, les raquettes à neige sont plutôt utilisées par des promeneurs ou des sportifs qui font des randonnées et des promenades, voire même des compétitions.

Il existe déjà différents types de dispositifs pour retenir la chaussure sur la raquette. On en connaît plus particulièrement deux types, celui dit à plaque et celui dit à chausson enveloppant. Généralement, les dispositifs du type à plaque sont plus souvent utilisés par les sportifs soucieux de performances car la retenue du pied est assurée avec plus de rigidité. Les dispositifs du type à chausson enveloppant sont constitués par un emboîtement avant réalisé par une enveloppe en caoutchouc, ou à sangles dans laquelle est retenue l'extrémité avant de la chaussure, tandis qu'une sangle à l'arrière maintien le talon dans le sens avant/arrière.. Mais si ce dernier type de retenue est plutôt préféré des promeneurs pas trop exigeants plus que des sportifs soucieux des performances, il n'en demeure pas moins que lesdits promeneurs désirent aussi avoir une bonne tenue latérale de leur chaussure.

On connaît par le document WO 2007/084580, qui est un document dit intercalaire, un dispositif de retenue de chaussure sur une raquette à neige, constitué d'une plaque d'appui horizontale, sur laquelle sont montés des moyens de retenue constitués par un ensemble de sangles formant une enceinte dans laquelle est destinée à s'engager et y être retenu l'avant de la chaussure, ledit dispositif comprenant des moyens de réglage de la distance latérale entre les deux sangles latérales de retenue, ces moyens étant tels que les sangles latérales comprennent des moyens de coulissement latéral sur la plaque d'appui, et de verrouillage dans la position latérale choisie, lesdits moyens de coulissement étant constitués par un profil de coulissement solidaire de la sangle latérale correspondante qui coopère avec un logement de coulissement de forme correspondante qui s'étend transversalement dans la plaque d'appui. Le dispositif antérieur, avec sa structure complexe, et son réglage par vis rend difficile son maniement par l'utilisateur et ne permet donc pas un réglage aisé notamment concernant le centrage de la chaussure par rapport à la fixation. La multitude de pièces permettant son fonctionnement rend ce dispositif lourd pour l'utilisateur et onéreux pour le fabriquant

La présente invention se propose de résoudre les inconvénients des dispositifs connus en proposant un dispositif permettant un meilleur ajustement latéral et donc une meilleure tenue du pied, qui allie simplicité, commodité, sécurité et fiabilité, et ce quel que soit le type de fixation utilisée.

Ainsi, le dispositif de retenue latérale d'une chaussure sur une raquette à neige, selon l'invention comprend les caractéristiques de la revendication 1. Il est constitué d'une plaque de retenue de plan de symétrie général, sur laquelle sont montés des moyens avant de retenue constitués par un ensemble de parois de retenue formant une enceinte dans laquelle est destinée à s'engager l'extrémité avant et/ou arrière de la chaussure, le dispositif comprenant des moyens de réglage de la distance entre les deux parois latérales de retenue, à savoir entre la paroi gauche et une paroi droite.

Selon l'invention, chacune des parois latérales comprend des moyens de coulissement latéral par rapport à la plaque, et de verrouillage dans la position latérale choisie.

Selon l'invention, les moyens de coulissement sont constitués par un profil de coulissement solidaire de la paroi latérale qui coopère avec un logement de coulissement préférablement réalisé dans la plaque, de forme correspondante qui s'étend transversalement par rapport au plan de symétrie général.

Selon l'invention les moyens de verrouillage sont constitués par un verrou mobile monté mobile vers le haut sur la plaque coopérant avec une denture constituée par une succession de profils en creux réalisée sur le profil de coulissement.

Selon une caractéristique complémentaire, l'enceinte est composée de deux parois latérales de retenue, à savoir une paroi gauche et une paroi droite, réalisée en matière plastique déformable.

Selon le mode de réalisation préféré, l'enceinte est ouverte vers l'arrière pour recevoir l'extrémité avant de la chaussure, tandis que chacune des parois latérales comprend une portion de paroi avant qui s'étend sensiblement verticalement tandis que son extrémité supérieure est prolongée par la portion avant, pour d'étendre en biais vers l'avant, dont son extrémité avant est fixée à l'avant de la plaque.

Notons aussi que selon le mode de réalisation préféré, la portion de paroi latérale de l'une des parois latérales de retenue est prolongée sur le dessus par une portion de sangle crantée destinée à coopérer avec des moyens de verrouillage disposés sur l'autre portion latérale de paroi, les dits moyens étant constitués par une boucle de réglage avec un cliquet pivotant, ce dernier coopérant par incrémentation avec la succession de dents de verrouillage, permettant d'ajuster le volume de l'enceinte et notamment sa périphérie, et ainsi assurer une bonne tenue de l'avant de la chaussure.

D'autres caractéristiques et avantages de l'invention se dégageront de la description qui va suivre en regard des dessins annexés qui ne sont donnés qu'à titre d'exemple non limitatif.

La figure 1 est une vue en perspective avant du dispositif de retenue.

Les figures 2, 3, 4 sont des vues en perspective arrière du dispositif de retenue selon trois réglages en largeur différents.

Les figures 2 et 3 sont des vues selon deux largeurs de réglage latéral symétrique.

La figures 4 est une vue illustrant un réglage latéral dissymétrique.

La figure 5 est une vue en coupe transversale faite au niveau des logements de coulissement.

La raquette désignée sous la référence générale (1) se présente sous la forme d'une plaque ajourée de plan de symétrie général (P) sur laquelle est fixée la chaussure de l'utilisateur, et qui se compose d'un tamis (2), comprenant un ensemble de parois supportant la fixation (3) destinée à retenir la chaussure de l'utilisateur.

La raquette à neige (1) destinée à être équipée du dispositif selon la présente invention peut, bien entendu, être de tout type. Elle peut par exemple être du type dont le tamis (2) est réalisé par exemple en matière plastique, ou du type constitué par un cadre périphérique retenant une toile.

Notons que la fixation (3) destinée à retenir la chaussure est, selon l'illustration donnée à titre d'exemple, articulée par rapport au tamis (2) de la raquette proprement dite, selon un axe transversal (XX'), afin de permettre à l'utilisateur de soulever son talon lors de sa progression.

Ladite fixation portant la référence générale (3) est constituée par une plaque articulée comprenant des moyens de retenue pour la chaussure, à savoir des moyens avant (4) et des moyens arrière non représentés.

Les moyens de retenue avant (4) sont destinés à retenir l'avant de la chaussure sur la plaque pivotante (3). Ces moyens sont constitués avantageusement par des éléments semi-rigides. Bien entendu l'exemple de réalisation est illustré avec une plaque s'étendant sous toute la semelle de la chaussure, mais il pourrait en être autrement comme par exemple ne s'étendre que sur l'avant de la semelle. Dans la description, et dans les revendications, le terme plaque utilisé couvre bien entendu une fixation dont la plaque peut s'étendre sous toute la semelle de la chaussure, mais aussi une plaque qui ne s'étend que sur l'avant de la semelle.

Ainsi, l'extrémité avant de la chaussure est retenue à la raquette proprement dite par le dispositif selon l'invention portant la référence générale (4), et qui est constitué d'un ensemble de parois déformables de retenue (4a, 4b) formant une enceinte (5) ou cavité ouverte vers l'arrière dans laquelle est engagée et retenue l'extrémité avant de la chaussure (non représentée).

Selon le mode de réalisation représenté du dispositif, l'enceinte (5) ou cavité ouverte vers l'arrière (AR) est composée de deux parois latérales de retenue (4a, 4b), à savoir une paroi gauche (4a) et une paroi droite (4b), L'ensemble de parois est réalisé par exemple en matière plastique déformable.

Chacune des parois latérales (4a, 4b) comprend une portion de paroi avant (40) et peut comporter une portion de paroi latérale (41).
La portion de la paroi latérale (41) s'étend sensiblement verticalement et son extrémité supérieure est prolongée selon le mode de réalisation donné à titre d'exemple, par la portion avant (40), pour s'étendre en biais vers l'avant. La portion de paroi avant (40) est fixée par son extrémité avant à l'avant de la plaque (3) par exemple par un rivet (6) ou tout autre moyen.

Selon l'invention, les portions latérales (41) des parois latérales de retenue (4a, 4b) sont destinées à être rapprochées de la chaussure grâce à des moyens de rapprochement et d'éloignement. Le rapprochement des parois étant fait jusqu'à ce que celles ci soient en contact avec la chaussure afin d'en assurer le maintien.

A cet effet, la partie inférieure de chacune des portions de paroi latérales (41) est prolongée par une lame inférieure horizontale (42) s'étendant vers le plan de symétrie (P).

Chacune des lames horizontale est un profil de coulissement (42) destiné à coopérer avec un logement de coulissement de forme correspondante (7) réalisé dans l'avant de la plaque. Le logement de coulissement s'étend avantageusement perpendiculairement au plan (P).

Par ailleurs la surface supérieure du profil de coulissement (42) comprend une denture (8) constituée par une succession de profils en creux de verrouillage.

Notons que la plaque comprend au niveau du logement de coulissement deux verrous mobiles (9) destiné s à coopérer avec la denture (8) des profils de coulissement (42)

Chacun des verrous mobiles (9) est mobile vers le haut par déformation élastique, pour pouvoir prendre deux positions, à savoir une position basse active de verrouillage et une position haute inactive de déverrouillage. Notons que le verrou comprend au moins une dent de verrouillage (10) destinée à coopérer avec au moins l'un des profils en creux de verrouillage quand le verrou est dans sa position active de verrouillage.

On a compris que le ou les verrous (9) avec sa coopération avec la denture (8) constituent les moyens de verrouillage des moyens de retenu avant (4) une fois leur position latérale choisie.

Ajoutons que la portion de paroi latérale (41) de l'une des parois latérales de retenue est prolongée sur le dessus par une portion de sangle crantée (11) destinée à coopérer avec des moyens de verrouillage disposés sur l'autre portion latérale de paroi. Bien entendu, tout autre dispositif peut être utilisé sans sortir du cadre de l'invention, comme par exemple un système à sangle coopérant avec une boucle.

Ces moyens sont par exemple tel qu'illustré constitués par une boucle de réglage (12) avec un cliquet pivotant (13). Ce dernier coopère par incrémentation avec la succession de dents (11) de verrouillage, permettant d'ajuster le volume de l'enceinte (5) et notamment sa périphérie, et ainsi assurer une bonne tenue de l'avant de la chaussure.

Précisons que les moyens avant de retenu avant (4), constitués par les parois latérales de retenue (4a, 4b)sont montés mobile en déplacement transversal par rapport à la plaque pivotante (3) pour être soit rapprochés soit éloignés pour que leur distance soit adaptée à la morphologie de la chaussure au niveau de son maintien latéral avant.

Ajoutons que la plaque est avantageusement réalisée en matière plastique, et les deux verrous (9) sont injectés avec l'ensemble de la plaque. Ainsi le pivotement vers le haut des verrous se fait contre l'action l'énergie propre du plastique, et reviennent donc automatiquement dans leur position basse active de verrouillage.

Notons aussi que les verrous (9) sont disposés à l'avant de la plaque pivotante (3) et se trouvent donc dans la zone occupée par la semelle de la chaussure. Ainsi la semelle de la chaussure, en appui sur les verrous, interdit tout déverrouillage intempestif.

Les figures 2, 3, 4 sont des vues en perspective arrière du dispositif de retenue selon trois réglages en largeur différents.

La figure 2 est une vue illustrant un réglage latéral symétrique, pour lequel la distance entre les deux parois latérales, à savoir droite et gauche est de grande dimension (L).

La figure 3 est une vue illustrant un réglage latéral symétrique, pour lequel la distance entre les deux parois latérales, à savoir droite et gauche est de faible dimension (1).

La figure 4 est une vue illustrant un réglage latéral dissymétrique, selon laquelle la paroi latérale gauche est plus éloignée du plan de symétrie (P) que ne l'est la paroi droite.

Les deux parois latérales de retenue sont réglables en position latérale, à savoir la paroi latérale gauche (4a) et la paroi latérale droite (4b).

Bien entendu, l'invention n'est pas limitée aux modes de réalisation décrits et représentés à titre d'exemples, mais elle est définie par les revendications.

Ainsi, le dispositif de l'invention donné à titre d'exemple est illustré et décrit dans le cas de la retenue de l'avant de la chaussure, peut aussi être utilisé pour retenir latéralement l'arrière de la chaussure, et notamment son talon.

## Revendications

1. Dispositif de retenue latérale d'une chaussure sur une raquette à neige (1), constitué d'une plaque de retenue (3) de plan de symétrie général (P), sur laquelle sont montés des moyens avant de retenue (4) constitués par un ensemble de parois de retenue (4a, 4b) formant une enceinte (5) dans laquelle est destinée à s'engager l'extrémité avant et/ou arrière de la chaussure, ledit dispositif comprenant des moyens de réglage de la distance (L, 1) entre les deux parois latérales de retenue (4a, 4b), à savoir entre la paroi gauche (4a) et une paroi droite (4b), tandis que chacune des parois latérales (4a, 4b) comprend des moyens de coulissement latéral (42, 7) par rapport à la plaque de retenue, et de verrouillage dans la position latérale choisie (8, 9), les moyens de coulissement étant constitués par un profil de coulissement (42) solidaire de la paroi latérale (4a, 4b) qui coopère avec un logement de coulissement (7) de forme correspondante qui s'étend transversalement par rapport au plan de symétrie général (P), les moyens de verrouillage étant constitués par un verrou mobile (9) monté mobile vers le haut sur la plaque coopérant avec une denture (8) constituée par une succession de profils en creux réalisée sur le profil de coulissement (42).

2. Dispositif de retenue latérale d'une chaussure sur une raquette à neige (1), selon la revendication précédente, **caractérisé en ce que** la partie inférieure de chacune des portions de paroi latérales (41) est prolongée par une lame inférieure horizontale (42) s'étendant vers le plan de symétrie (P), pour constituer le profil de coulissement (42) destiné à coopérer avec un logement de coulissement de forme correspondante (7) réalisé dans l'avant de la plaque.

3. Dispositif de retenue latérale d'une chaussure sur une raquette à neige (1), selon l'une quelconque des revendications précédentes, **caractérisé en ce que** l'enceinte (8) est composée de deux parois latérales de retenue (4a, 4b), à savoir une paroi gauche (4a) et une paroi droite (4b), réalisée en matière plastique déformable.

4. Dispositif de retenue latérale d'une chaussure sur une raquette à neige (1), selon l'une quelconque des revendications précédentes, **caractérisé en ce que** chacune des parois latérales (4a, 4b) comprend une portion de paroi avant (40) qui s'étend sensiblement verticalement tandis que son extrémité supérieure est prolongée par la portion avant (40), pour s'étendre en biais vers l'avant, dont son extrémité avant est fixée à l'avant
de la plaque (3).

5. Dispositif de retenue de latérale d'une chaussure sur une raquette à neige (1), selon l'une quelconque des revendications précédentes, **caractérisé en ce que** la portion de paroi latérale (41) de l'une des parois latérales de retenue est prolongée sur le dessus par une portion de sangle crantée (11) destinée à coopérer avec des moyens de verrouillage disposés sur l'autre portion latérale de paroi, les dits moyens étant constitués par une boucle de réglage (12) avec un cliquet pivotant (13), ce dernier coopérant par incrémentation avec la succession de dents (11) de verrouillage, permettant d'ajuster le volume de l'enceinte (5) et notamment sa périphérie, et ainsi assurer une bonne tenue de l'avant de la chaussure.

## Claims

1. Device for lateral retention of a boot on a snow shoe (1), consisting of a retention plate (3) with a general plane of symmetry (P) on which there are fitted front retention means (4) constituted by a set of retention walls (4a, 4b) which form an enclosure (5) in which there is designed to be engaged the front and/or rear end of the boot, the said device comprising means for adjustment of the distance (L, 1) between the two lateral retention walls (4a, 4b), i.e. between the left wall (4a) and a right wall (4b), whereas each of the lateral walls (4a, 4b) comprises means (42, 7) for lateral sliding relative to the retention plate, and for locking in the lateral position selected (8, 9), the sliding means being constituted by a sliding profile (42) which is integral with the lateral wall (4a, 4b) which co-operates with a sliding receptacle (7) with a corresponding form which extends transversely relative to the general plane of symmetry (P), the locking means being constituted by a mobile lock (9) which is fitted such as to be mobile upwards on the plate which co-operates with toothing (8) constituted by a succession of hollow profiles provided on the sliding profile (42).

2. Device for lateral retention of a boot on a snow shoe (1), according to the preceding claim, **characterised in that** the lower part of each of the portions of lateral wall (41) is extended by a horizontal lower tongue (42) which extends towards the plane of symmetry (P), in arder to constitute the sliding profile (42) which is designed to co-operate with a
sliding receptacle (7) with a corresponding form provided in the front of the plate.

3. Device for lateral retention of a boot on a snow shoe (1), according to either of the preceding claims, **characterised in that** the enclosure (8) consists of two lateral retention walls (4a, 4b), i.e. a left wall (4a) and a right wall (4b) made of deformable plastic material.

4. Device for lateral retention of a boot on a snow shoe (1), according to any one of the preceding claims, **characterised in that** each of the lateral walls (4a, 4b) comprises a front portion of wall (40) which extends substantially vertically, whereas its upper end is extended by the front portion (40), in order to extend slanting forwards, its front end being secured to the front of the plate (3).

5. Device for lateral retention of a boot on a snow shoe (1), according to any one of the preceding claims, **characterised in that** the lateral portion of wall (41) of one of the lateral retention walls is extended at the top by a portion of notched belt (11) which is designed to co-operate with locking means disposed on the other lateral portion of wall, the said means being constituted by an adjustment loop (12) with a pivoting catch (13), the latter co-operating by incrementation with the succession of locking teeth (11), thus making it possible to adjust the volume of the inclosure (5), and in particular its periphery, and therefore to assure that the front of the boot has a good hold.

## Patentansprüche

1. Vorrichtung zur seitlichen Halterung eines Schuhs auf einem Schneeschuh (1), bestehend aus einer Halteplatte (3) mit einer Haupt-Symmetrieebene (P), auf der vordere Haltemittel (4) montiert sind, die aus einem Satz Haltewandungen (4a, 4b), die eine Einschließung (5) bilden, in die das vordere und/oder hintere Ende des Schuhs einsteckbar ist, bestehen, wobei die Vorrichtung Mittel zur Einstellung des Abstandes (L, I) zwischen den beiden seitlichen Haltewandungen (4a, 4b), d.h. zwischen der linken Wandung (4a) und
einer rechten Wandung (4b) umfasst, während jede der seitlichen Wandungen (4a, 4b) Mittel zum seitlichen Gleiten (42, 7) gegenüber der Halteplatte und zum Verriegeln in der gewählten seitlichen Stellung (8, 9) umfasst, wobei die Gleitmittel aus einem mit der seitlichen Wandung (4a, 4b) fest verbundenen Gleitprofil (42) bestehen, das mit einer entsprechend ausgebildeten Gleitaufnahme (7) zusammenwirkt, die sich quer zur Haupt-Symmetrieebene (P) erstreckt, wobei die Verriegelungsmittel aus einem beweglichen Riegel (9) bestehen, der nach oben beweglich an der Platte montiert ist und mit einer Zahnung (8) zusammenwirkt, die aus einer Reihe von an dem Gleitprofil (42) ausgehölten Profilen besteht.

2. Vorrichtung zur seitlichen Halterung eines Schuhs auf einem Schneeschuh (1) nach dem vorhergehenden Anspruch, **dadurch gekennzeichnet, dass** der untere Teil jedes Teilbereichs der seitlichen Wandungen (41) durch eine untere, horizontale, sich in Richtung der Haupt-Symmetrieebene (P) erstreckende Kufe (42) verlängert wird, um das Gleitprofil (42) auszubilden, das mit einer im vorderen Teil der Platte entsprechend ausgebildeten Gleitaufnahme (7) zusammenwirken kann.

3. Vorrichtung zur seitlichen Halterung eines Schuhs auf einem Schneeschuh (1) nach einem der vorhergehenden Ansprüche, **dadurch gekennzeichnet, dass** die Einschließung (8) durch zwei seitliche Haltewandungen (4a, 4b) gebildet ist, d.h. einer linken Wandung (4a) und einer rechten Wandung (4b), die aus einem verformbaren Kunststoff ausgebildet sind.

4. Vorrichtung zur seitlichen Halterung eines Schuhs auf einem Schneeschuh (1) nach einem der vorhergehenden Ansprüche, **dadurch gekennzeichnet, dass** jede der seitlichen Wandungen (4a, 4b) einen vorderen Wandungsteilbereich (40) umfasst, der sich im Wesentlichen senkrecht erstreckt, während dessen oberes Ende durch den vorderen Teilbereich (40), dessen vorderes Ende vorne an der Platte (3) befestigt ist, verlängert wird und sich schräg nach vorne erstreckt.

5. Vorrichtung zur seitlichen Halterung eines Schuhs auf einem Schneeschuh (1) nach einem der vorhergehenden Ansprüche, **dadurch gekennzeichnet, dass** der seitliche Wandungsteilbereich (41) einer der seitlichen Haltewandungen oben durch einen Teilbereich eines gezahnten Gurts (11) verlängert ist, der mit den an dem anderen seitlichen Teilbereich angeordneten Verriegelungsmitteln zusammenwirken kann, wobei die Mittel aus einer Verstellschnalle (12) mit einer Schwenkklinke (13) bestehen, wobei diese stufenweise mit der Reihe von Verriegelungszähnen (11) zusammenwirkt, wodurch das Volumen der Einschließung (5), insbesondere dessen Umfang, eingestellt werden kann und somit eine gute Halterung des vorderen Teils des Schuhs gewährleistet werden kann.
